# EUROPÄISCHE PATENTSCHRIFT

(11) **EP 2 175 096 B1**
(45) Veröffentlichungstag und Bekanntmachung des Hinweises auf die Patenterteilung: **20.09.2017**
(21) Anmeldenummer: 08017621.7
(22) Anmeldetag: 08.10.2008
(51) Int. Cl.: E05D 3/02, E05D 5/10, E05D 5/14, E05D 5/06

(54) **Scharnier einer Verschlusseinrichtung, beispielsweise eines Fensters, einer Tür oder dergleichen, sowie Verschlusseinrichtung mit einem solchen Scharnier**
Hinge of a closing device, in particular that of a window, door or similar, and closing device with such a hinge
Charnière d'un dispositif de fermeture, par exemple d'une fenêtre, d'une porte ou analogue, et dispositif de fermeture doté d'une telle charnière

(43) Veröffentlichungstag der Anmeldung: 14.04.2010
(73) Patentinhaber: ROTO FRANK AG, 70771 Leinfelden-Echterdingen (DE)
(72) Erfinder: Beck, Kurt, 70771 Leinfelden-Echterdingen (DE)
(74) Vertreter: Bartels & Partner

(56) Entgegenhaltungen:
- WO-A-2006/097958
- DE-A1-102004 019 819
- DE-U1-202004 003 076
- DE-U1-202006 019 226
- NL-A- 7 317 627

## Beschreibung

Die Erfindung betrifft ein Scharnier als Mittelverschluss einer Verschlusseinrichtung, beispielsweise eines Fensters, einer Tür oder dergleichen, sowie eine Verschlusseinrichtung mit einem solchen Scharnier.

Türen oder Fenster weisen einen feststehenden Rahmen und einen dem Rahmen gegenüber schwenkbaren oder auch kippbaren Flügel auf. Hierzu sind in oder nahe den Ecken des Rahmens angeordnete Scharniere oder Ecklager vorgesehen, welche die bewegliche Verbindung zwischen Rahmen und Flügel bereitstellen.

Aus der DE 20 2004 003 076 U1 ist ein Fenster mit einem um eine untere horizontale Achse verschwenkbar an einem feststehenden Rahmen angelenkten Flügel bekannt, wobei Flügel und Rahmen über mindestens einen Gelenkbeschlag miteinander verbunden sind und der Gelenkbeschlag aus einem Lagerbock und einer Gelenkhülse sowie einem diese verbindenden Gelenkbolzen besteht. Der Lagerbock weist mindestens ein von dem Gelenkbolzen durchgriffenes Lagerauge auf, das als Langloch ausgebildet ist, welches im Wesentlichen parallel zur Blendrahmenebene ausgerichtet ist. Zwischen Flügel und Rahmen sind Mittel vorgesehen, welche ein Anheben des Flügels relativ zum Rahmen bewirken.

Bei großen Abmessungen des Fensters kann das Problem auftreten, dass sich der Flügel beispielsweise unter Wärmeeinwirkung durchbiegt und dadurch im geschlossenen Zustand keine dichte Anlage des Flügels an dem Rahmen gewährleistet ist, da die gelenkige Verbindung nur in den Eckpunkten der Verschlusseinrichtung vorgesehen ist. Zur Lösung dieses Problems ist es bekannt, an einer Position zwischen zwei Ecklagern des Fensters einen Mittelverschluss vorzusehen, der zwei Teile aufweist, die an dem Rahmen einerseits und dem Flügel andererseits angeordnet sind und im geschlossenen Zustand des Fensters in Eingriff miteinander sind und dadurch im geschlossenen Zustand des Fensters eine dichte Anlage des Flügels an dem Rahmen gewährleistet ist.

Im geöffneten Zustand sind die Teile des Mittelverschlusses dagegen nicht im Eingriff miteinander und beim Schließen des Fensters müssen die beiden Teile erst in Eingriff miteinander gebracht werden. Gelingt dies nicht, etwa weil durch eine große Durchbiegung des Flügels das an dem Flügel angeordnete Teil des Mittelverschlusses nicht im Fangbereich des an dem Rahmen angeordneten Teils des Mittelverschlusses liegt, kann das Problem auftreten, dass nicht nur eine dichte Anlage des Flügels an dem Rahmen verhindert ist, sondern dass beim Schließen des Flügels durch das Verkanten der beiden Teile des Mittelverschlusses sehr hohe Kräfte in den Ecklagern auftreten, die zu einer Beschädigung der Verschlusseinrichtung führen können. Dieses Problem kann durch einen entsprechend großen Fangbereich des Mittelverschlusses gelöst werden, was aber zu großvolumigen Komponenten führt, die aufwendig in der Herstellung und Montage sind und außerdem das Erscheinungsbild des Fensters negativ beeinflussen. Die DE 20 2006 019 226 U1 beschreibt ein Scharnier gemäß dem Oberbegriff des Anspruchs 1, welches als Mittelverschluss einer Verschlusseinrichtung montierbar ist. Der Erfindung liegt daher die Aufgabe zugrunde, ein Scharnier und eine Verschlusseinrichtung bereitzustellen, welche die Nachteile des Standes der Technik überwinden. In einer Ausführungsart soll auch bei Verschlusseinrichtungen mit großen Abmessungen insbesondere in vertikaler Richtung gewährleistet sein, dass im geschlossenen Zustand der Flügel dicht an dem Rahmen anliegt und dennoch die Herstellung und Montage vereinfacht und ein ästhetisch ansprechendes Erscheinungsbild der Verschlusseinrichtung gewährleistet ist.

Die Aufgabe ist durch das im Anspruch 1 bestimmte Scharnier und durch die im nebengeordneten Anspruch 7 bestimmte Verschlusseinrichtung gelöst. Besondere Ausführungsarten sind in den Unteransprüchen bestimmt.

Das Scharnier weist ein erstes Scharnierteil auf, das an einem feststehenden Teil der Verschlusseinrichtung festlegbar ist, und ein zweites Scharnierteil, das an einem gegenüber dem feststehenden Teil um eine Drehachse schwenkbaren Teil der Verschlusseinrichtung festlegbar ist. Die beiden Scharnierteile weisen jeweils eine in Richtung der Drehachse verlaufende Aufnahmeöffnung für einen gemeinsamen Scharnierstift auf. Mithin handelt es sich bei dem Scharnier um eine Vorrichtung zum Bereitstellen einer beweglichen Verbindung der beiden relativ zueinander beweglichen Teile der Verschlusseinrichtung, beispielsweise eines feststehenden Rahmens und eines gegenüber dem Rahmen beweglichen, insbesondere drehbaren, schwenkbaren oder kippbaren Flügels.

Derartige Scharniere können auch als Scharnierband ausgeführt sein, insbesondere kann es sich dabei um ein sogenanntes Mittelband handeln. In einer Ausführungsart ist das Scharnier an einer Position angeordnet, die von Endpunkten einer von einem Teil der Verschlusseinrichtung gebildeten Kante beabstandet ist. An oder nahe den Eckpunkten können sogenannte Ecklager angeordnet sein. Das Scharnier gewährleistet, dass im geschlossenen Zustand der Flügel dicht an dem Rahmen anliegt, und zwar auch in einer Position zwischen den Eckpunkten. Erforderlichenfalls können auch mehrere erfindungsgemäße Scharniere von den Endpunkten beabstandet und/oder von einander beabstandet angeordnet sein. Bei der Verschlusseinrichtung kann es sich insbesondere um ein Fenster handeln, bei dem der Flügel im geschlossenen Zustand flächenbündig an dem Rahmen anliegt. Erfindungsgemäß weist die Aufnahmeöffnung des zweiten Scharnierteils und gegebenenfalls die Umfangsfläche des Scharnierstiftes, mindestens abschnittsweise eine Querschnittsform auf, durch welche das Scharnier in einem geöffneten Zustand der Verschlusseinrichtung ein vorgebbares Lagerspiel zwischen den beiden Scharnierteilen aufweist. Dadurch ist verhindert, dass in einem geöffneten Zustand der Verschlusseinrichtung aufgrund der durch das erfindungsgemäße Scharnier auftretenden Überbestimmung der Scharnieranordnung durch die insgesamt vorgesehenen drei Scharniere entlang einer Kante unzulässig hohe Lagerkräfte auftreten, die zu einer Beschädigung insbesondere der in den Endpunkten angeordneten Ecklager führen könnten.

Das durch das Scharnier im geöffneten Zustand der Verschlusseinrichtung bereitgestellte Lagerspiel ist jedenfalls größer als das zur Aufrechterhaltung der Funktionsfähigkeit eines Scharniers erforderliche Lagerspiel, das erforderlich ist, um die Drehbeweglichkeit eines Scharniers bereitzustellen. Insbesondere ist durch die Querschnittsform der Aufnahmeöffnung und gegebenenfalls der Umfangsfläche des Scharnierstiftes gewährleistet, dass das Scharnier in einem geöffneten Zustand der Verschlusseinrichtung ein größeres Lagerspiel zwischen den beiden Scharnierteilen aufweist als in einem geschlossenen Zustand der Verschlusseinrichtung. In einer Ausführungsart weisen die Aufnahmeöffnungen der beiden Scharnierteile für den Scharnierstift im Schnitt quer zur Drehachse eine geschlossene Randlinie auf. Erfindungsgemäß weist die Aufnahmeöffnung des an dem schwenkbaren Teil der Verschlusseinrichtung festlegbaren zweiten Scharnierteils mindestens abschnittsweise eine von der Kreisform abweichende Querschnittsform auf. Im Zusammenspiel mit einem beispielsweise kreiszylindrischen Scharnierstift ergibt sich dadurch ein unterschiedliches Lagerspiel je nach Relativstellung der beiden Scharnierteile zueinander und damit je nach offenem oder geschlossenem Zustand der Verschlusseinrichtung. Die von der Kreisform abweichende Querschnittsform weist in einer Richtung eine lichte Weite auf, die im Wesentlichen dem Außendurchmesser des Scharnierstiftes entspricht, insbesondere nur geringfügig größer ist, um die Drehbeweglichkeit der beiden Scharnierteile zu gewährleisten. In einer Richtung rechtwinklig hierzu ist die lichte Weite dagegen größer, und weist den Betrag des Durchmessers des Scharnierstiftes zuzüglich des vorgebbaren Lagerspiels auf.

In einer Ausführungsart weist die Aufnahmeöffnung des an dem schwenkbaren Teil der Verschlusseinrichtung festlegbaren zweiten Scharnierteils in einem Querschnitt eine geschlossene Randlinie auf. Dadurch ist eine sichere Führung des Scharnierstiftes gewährleistet und insbesondere besteht stets ein Lagereingriff zwischen den Teilen des Scharniers und damit zwischen den Teilen der Verschlusseinrichtung, beispielsweise zwischen Flügel und Rahmen.

In einer Ausführungsart weist die Umfangsfläche des Scharnierstiftes mindestens abschnittsweise eine von der Kreisform abweichende Querschnittsform auf.

In einer Ausführungsart weist mindestens eines der beiden Scharnierteile einstückig einen die Aufnahmeöffnung für den Scharnierstift aufweisenden Kopfabschnitt und einen Fußabschnitt auf, mittels dem das Scharnierteil beispielsweise in eine Nut eines Profilrahmens des den Scharnierteil zugeordneten Teils der Verschlusseinrichtung einsetzbar ist und dort unverlierbar gehalten und gegebenenfalls auch in der Nut verschiebbar und positionierbar ist. Das Scharnierteil kann durch Ablängen eines geeignet geformten Profils hergestellt sein, so dass sich Kopfabschnitt und Fußabschnitt über die gesamte Länge des Scharnierteils erstrecken können.

In einer Ausführungsart weist das Scharnierteil den Kopfabschnitt und den Fußabschnitt durchgreifende Öffnungen für den Durchtritt von Befestigungsmitteln auf, mittels denen das Scharnierteil an dem zugeordneten Teil der Verschlusseinrichtung vorzugsweise lösbar festlegbar ist. Die Öffnungen für die Befestigungsmittel verlaufen dabei vorzugsweise rechtwinklig zu der Aufnahmeöffnung für den Schamierstift. Der Kopfabschnitt kann außerdem eine mit der Aufnahmeöffnung für den Scharnierstift korrespondierende Öffnung aufweisen, in die ein Fixiermittel einsetzbar, insbesondere einklemmbar oder einschraubbar ist, mittels dem der Scharnierstift in Bezug auf den Kopfabschnitt und damit auf das zugehörige Scharnierteil fixierbar ist oder auch nur unverlierbar an dem Scharnier festlegbar ist. Hierzu kann der Scharnierstift einen gegenüber den angrenzenden Abschnitten verjüngten Abschnitt aufweisen, in den das Fixiermittel formschlüssig und/oder kraftschlüssig eingreift.

In einer Ausführungsart weist eines der beiden Scharnierteile einstückig zwei in Richtung der Drehachse voneinander beabstandete Kopfabschnitte auf, die jeweils eine Aufnahmeöffnung für den Scharnierstift aufweisen. Zwischen den beiden Abschnitten ist der Kopfabschnitt des weiteren Scharnierteils positionierbar derart, dass die Aufnahmebohrungen der beiden Scharnierteile für den Scharnierstift miteinander fluchten.

Weitere Vorteile, Merkmale und Einzelheiten der Erfindung ergeben sich aus den Unteransprüchen sowie der nachfolgenden Beschreibung, in der unter Bezugnahme auf die Zeichnungen mehrere Ausführungsbeispiele im Einzelnen beschrieben sind. Dabei können die in den Ansprüchen und in der Beschreibung erwähnten Merkmale jeweils einzeln für sich oder in beliebiger Kombination erfindungswesentlich sein.
- Fig. 1: zeigt eine schematische perspektivische Ansicht einer erfindungsgemäßen Verschlusseinrichtung,
- Fig. 2: zeigt eine perspektivische Ansicht des erfindungsgemäßen Scharniers,
- Fig. 3: zeigt eine perspektivische Ansicht des ersten Scharnierteils,
- Fig. 4: zeigt einen Ausschnitt eines Querschnitts durch eine Verschlusseinrichtung im geschlossenen Zustand, und
- Fig. 5: zeigt einen Ausschnitt eines Querschnitts durch die Verschlusseinrichtung im geöffneten Zustand.

Die Fig. 1 zeigt eine schematische perspektivische Ansicht einer erfindungsgemäßen Verschlusseinrichtung 10, im Ausführungsbeispiel eines Fensters, zum mindestens teilweise Verschließen einer Raumöffnung.
Die Verschlusseinrichtung 10 weist ein feststehendes Teil 12, beispielsweise einen fest mit dem Mauerwerk verbundenen Fensterrahmen, und ein gegenüber dem feststehenden Teil 12 um eine Drehachse 14 schwenkbares Teil 16 auf, beispielsweise einen Fensterflügel. Die Schwenkbarkeit wird durch zwei Ecklager 20, 22 bereitgestellt, die an den Endpunkten einer von dem feststehenden Teil 12 gebildeten Kante 18 angeordnet sind. Um ein dichtes Verschließen der Verschlusseinrichtung 10 zu gewährleisten, ist im Bereich zwischen den beiden Ecklagern 20, 22, insbesondere im Wesentlichen mittig zwischen den beiden Ecklagern 20, 22, ein erfindungsgemäßes Scharnier 1 angeordnet.

Die Fig. 2 zeigt eine perspektivische Ansicht des erfindungsgemäßen Scharniers 1, das ein an dem feststehenden Teil 12 der Verschlusseinrichtung 10 festlegbares erstes Scharnierteil 24 und ein an dem schwenkbaren Teil 16 festlegbares zweites Scharnierteil 26 aufweist. Die Fig. 3 zeigt eine perspektivische Ansicht des ersten Scharnierteils 24.

Das erste Scharnierteil 24 ist durch Ablängen eines entsprechend geformten und vorzugsweise metallischen Profils hergestellt und weist einen Kopfabschnitt 28 und einen Fußabschnitt 30 auf. In dem Kopfabschnitt 28 verläuft eine Aufnahmeöffnung 32 für einen Scharnierstift 34 (Fig. 4), mittels dem die beiden Scharnierteile 24, 26 gelenkig miteinander verbunden sind. Rechtwinklig dazu weist das erste Scharnierteil 24 zwei in Richtung der Drehachse 14 voneinander beabstandet angeordnete und sowohl den Kopfteil 28 als auch den Fußteil 30 durchgreifende Öffnungen 36, 38 für den Durchtritt von Befestigungsmitteln auf, mittels denen das erste Scharnierteil 24 lösbar an dem feststehenden Teil 12 der Verschlusseinrichtung 10 festlegbar ist. Außerdem weist das erste Scharnierteil 24 im Kopfbereich 28 eine weitere Öffnung 40 auf, die mit der Aufnahmeöffnung 32 für den Scharnierstift 34 derart korrespondiert, insbesondere verbunden ist, dass durch Eindrehen oder Einstecken eines Fixiermittels in die weitere Öffnung 40 der Scharnierstift 34 in der Aufnahmeöffnung 32 fixierbar oder jedenfalls unverlierbar an dem ersten Scharnierteil 24 festlegbar ist.

Das zweite Scharnierteil 26 weist zwei in Richtung der Drehachse 14 voneinander beabstandete Kopfabschnitte 42, 44 auf, die über einen einstückig mit den beiden Kopfabschnitten 42, 44 ausgebildeten Fußabschnitt 46 miteinander verbunden sind. In den beiden Kopfabschnitten 42, 44 weist das zweite Scharnierteil 26 jeweils eine Aufnahmeöffnung 48 für den Scharnierstift 34 auf, wobei in der in der Fig. 2 dargestellten zusammengesetzten Anordnung der beiden Scharnierteile 24, 26 die Aufnahmeöffnung 48 des zweiten Scharnierteils 26 mit der Aufnahmeöffnung 32 des ersten Scharnierteils 24 fluchtet und dadurch in Verbindung mit dem Scharnierstift 34 eine gelenkige Verbindung zwischen den beiden Scharnierteilen 24, 26 hergestellbar ist.

Die Querschnittskontur der Aufnahmeöffnungen 32, 48 weicht dabei von der Querschnittskontur des Scharnierstifts 34 derart ab, dass das Scharnier 1 in einem geöffneten Zustand der Verschlusseinrichtung 10 ein vorgebbares Lagerspiel zwischen den beiden Scharnierteilen 24, 26 aufweist. Die Fig. 4 zeigt einen Ausschnitt eines Querschnitts durch die Verschlusseinrichtung 10 im geschlossenen Zustand. Das erste Scharnierteil 24 ist mit seinem Fußabschnitt 30 in eine Nut 50 eines Profils des feststehenden Teils 12 eingesetzt und mittels durch die Öffnungen 36, 38 (Fig. 3) hindurchtretenden Befestigungsmitteln an dem feststehenden Teil 12 festgelegt. Das zweite Scharnierteil 26 ist seinerseits mit seinem Fußabschnitt 46 in eine Nut 52 eines Profils des schwenkbaren Teils 16 der Verschlusseinrichtung 10 eingesetzt und dort in ähnlicher Weise wie das erste Scharnierteil 24 festgelegt.

Der Scharnierstift 34 erstreckt sich durch die Aufnahmeöffnung 32 des ersten Scharnierteils 24 ebenso wie durch die Aufnahmeöffnung 48 im zweiten Scharnierteil 26. Der Scharnierstift 34 besitzt mindestens abschnittsweise, insbesondere in dem den Aufnahmeöffnungen 32, 48 zugeordneten Abschnitt, eine im Wesentlichen kreiszylindrische Außenkontur. Demgegenüber weist die Aufnahmeöffnung 48 im zweiten Scharnierteil 26 eine von der Kreisform abweichende Querschnittskontur auf, insbesondere eine oblonge Kontur.

Eine erste lichte Weite 54 der Aufnahmeöffnung 48 entspricht dabei dem Außendurchmesser des Scharnierstifts 34 derart, dass eine gelenkige und im Wesentlichen spielfreie Verbindung der beiden Scharnierteile 24, 26 gewährleistet ist. Dadurch ist in dem geschlossenen Zustand der Verschlusseinrichtung sichergestellt, dass das schwenkbare Teil 16 dicht an dem feststehenden Teil 12 anliegt. Demgegenüber weist eine rechtwinklig zur ersten lichten Weite 54 sich erstreckende zweite lichte Weite 56 ein Übermaß gegenüber dem Außendurchmesser des Scharnierstifts 34 auf. Das dadurch auftretende Spiel ist im geschlossenen Zustand der Verschlusseinrichtung 10 unwirksam, da das schwenkbare Teil 16 in dichter Anlage an dem feststehenden Teil 12 gehalten ist.

Die Fig. 5 zeigt einen Ausschnitt eines Querschnitts durch die Verschlusseinrichtung 10 im geöffneten Zustand, insbesondere ist das schwenkbare Teil 16 um etwa 90° um die Drehachse 14 in Richtung des Pfeils 58 (Fig. 4) gedreht. Dadurch erstreckt sich nun die zweite lichte Weite 56 in einer Richtung parallel zur Hauptfläche des schwenkbaren Teils 16 und erlaubt dadurch einen Spielausgleich im Falle einer beispielsweise durch Wärmeeinwirkung entstehenden Verformung des schwenkbaren Teils 16. Beim Zurückschwenken des schwenkbaren Teils 16 in die in der Fig. 4 dargestellte geschlossene Position erfolgt ein passgenaues Zusammenspiel von Scharnierstift 34 und Aufnahmeöffnung 48 und damit wiederum eine dichte Anlage des schwenkbaren Teils 16 an das feststehende Teil 12. Das schwenkbare Teil 16 liegt im geschlossenen Zustand flächenbündig an dem feststehenden Teil 12 an.

Die Größe des durch das Übermaß der zweiten lichten Weite 56 der Aufnahmeöffnung (48) gegenüber dem Außendurchmesser des Scharnierstifts 34 sich ergebenden Lagerspiels kann abhängig von dem jeweiligen Anwendungsfall gewählt werden, und beträgt beispielsweise zwischen 0,2 und 3 mm, vorzugsweise zwischen 0,5 und 2 mm und insbesondere zwischen 0,8 und 1,5 mm. In einer Ausführungsart kann das Lagerspiel im geöffneten Zustand einstellbar sein, beispielsweise durch einen in die Aufnahmeöffnung 32, 48 hineinragenden Gewindestift.

## Patentansprüche

1. Scharnier (1) als Mittelverschluss einer Verschlusseinrichtung (10) zum mindestens teilweisen Verschließen einer Raumöffnung, beispielsweise eines Fensters, einer Tür oder dergleichen, mit einem an einem feststehenden Teil (12) der Verschlusseinrichtung (10) festlegbaren ersten Scharnierteil (24) und einem an einem gegenüber dem feststehenden Teil (12) um eine Drehachse (14) schwenkbaren Teil (16) der Verschlusseinrichtung (10) festlegbaren zweiten Scharnierteil (26), wobei die beiden Scharnierteile (24, 26) jeweils eine in Richtung der Drehachse (14) verlaufende Aufnahmeöffnung (32, 48) für einen Scharnierstift (34) aufweisen, **dadurch gekennzeichnet, dass** die Aufnahmeöffnung (48) des zweiten Scharnierteils (26) und gegebenenfalls die Umfangsfläche des Scharnierstiftes (34) mindestens abschnittsweise eine Querschnittsform aufweist, durch welche das Scharnier (1) in einem geöffneten Zustand der Verschlusseinrichtung (10) ein vorgebbares Lagerspiel zwischen den beiden Scharnierteilen (24, 26) aufweist, wobei die Aufnahmeöffnung (48) des an dem schwenkbaren Teil (16) der Verschlusseinrichtung (10) festlegbaren zweiten Scharnierteils (26) mindestens abschnittsweise eine von der Kreisform abweichende Querschnittsform aufweist, und eine erste lichte Weite (54) der Aufnahmeöffnung (48) dem Außendurchmesser des Scharnierstiftes (34) derart entspricht, dass eine gelenkige und im Wesentlichen spielfreie Verbindung der beiden Scharnierteile (24, 26) gewährleistet ist und dadurch im geschlossenen Zustand der Verschlusseinrichtung (10) sichergestellt ist, dass das schwenkbare Teil (16) dicht an dem feststehenden Teil (12) anliegt, und wobei eine rechtwinklig zur ersten lichten Weite (54) sich erstreckende zweite lichte Weite (56) ein Übermaß gegenüber dem Außendurchmesser des Scharnierstiftes (34) aufweist, aber das dadurch auftretende Spiel im geschlossenen Zustand der Verschlusseinrichtung (10) unwirksam ist, da das schwenkbare Teil (16) in dichter Anlage an dem feststehenden Teil (12) gehalten ist.

2. Scharnier (1) nach Anspruch 1, **dadurch gekennzeichnet, dass** die Aufnahmeöffnung (48) des an dem schwenkbaren Teil (16) der Verschlusseinrichtung (10) festlegbaren zweiten Scharnierteils (26) mindestens abschnittsweise in einem Querschnitt eine geschlossene Randlinie aufweist.

3. Scharnier (1) nach Anspruch 1 oder einem der vorgenannten Ansprüche, **dadurch gekennzeichnet, dass** die Umfangsfläche des Scharnierstiftes (34) mindestens abschnittsweise eine von der Kreisform abweichende Querschnittsform aufweist.

4. Scharnier (1) nach Anspruch 1 oder einem der vorgenannten Ansprüche, **dadurch gekennzeichnet, dass** mindestens eines der beiden Scharnierteile (24, 26) einstückig einen die Aufnahmeöffnung (32, 48) für den Scharnierstift (34) aufweisenden Kopfabschnitt (28, 42, 44) und einen Fußabschnitt (30, 46) aufweist, mittels dem das Scharnierteil (24, 26) in eine Nut (50, 52) eines Profilrahmens des dem Scharnierteil (24, 26) zugeordneten Teils (12, 16) der Verschlusseinrichtung (10) einsetzbar ist.

5. Scharnier (1) nach Anspruch 4, **dadurch gekennzeichnet, dass** das Scharnierteil (24, 26) den Kopfabschnitt (28, 42, 44) und den Fußabschnitt (30, 46) durchgreifende Öffnungen (36, 38) für den Durchtritt von Befestigungsmitteln aufweist, mittels denen das Scharnierteil (24, 26) an dem zugeordneten Teil (12, 16) der Verschlusseinrichtung (10) festlegbar ist.

6. Scharnier (1) nach Anspruch 1 oder einem der vorgenannten Ansprüche, **dadurch gekennzeichnet, dass** eines der beiden Scharnierteile (24, 26) einstückig zwei in Richtung der Drehachse (14) voneinander beabstandete Kopfabschnitte (42, 44) aufweist, die jeweils eine Aufnahmeöffnung (48) für den Scharnierstift (34) aufweisen.

7. Verschlusseinrichtung (10) zum mindestens teilweisen Verschließen einer Raumöffnung, beispielsweise Fenster, Tür oder dergleichen, mit einem Scharnier (1) nach einem der vorgenannten Ansprüche.

8. Verschlusseinrichtung (10) nach Anspruch 7, **dadurch gekennzeichnet, dass** das Scharnier (1) an einer Position angeordnet ist, die von Endpunkten einer von einem Teil (12, 16) der Verschlusseinrichtung (10) gebildeten Kante (18) beabstandet ist.

9. Verschlusseinrichtung (10) nach Anspruch 7 oder 8, **dadurch gekennzeichnet, dass** das Scharnier (1) in der Mitte zwischen zwei Endpunkten einer von einem Teil (12, 16) der Verschlusseinrichtung (10) gebildeten Kante (18) angeordnet ist.

## Claims

1. A hinge (1) as a central closure of a closure device (10) for at least partly closing a room opening, for example a window, a door or the like, comprising a first hinge part (24) that can be affixed to a fixed part (12) of the closure device (10) and a second hinge part (26) that can be affixed to a part (16) of the closure device (10) that can swivel about an axis of rotation (14) with respect to the fixed part (12), the two hinge parts (24, 26) each having a receiving opening (32, 48) running in the direction of the axis of rotation (14) for a hinge pin (34), **characterised in that** the receiving opening (48) of the second hinge part (26) and optionally the peripheral surface of the hinge pin (34) has at least in sections a cross-sectional shape by means of which the hinge (1) has pre-definable positional play between the two hinge parts (24, 26) when the closure device (10) is open, the receiving opening (48) of the second hinge part (26) that can be affixed to the swivelling part (16) of the closure device (10) having a cross-sectional shape that deviates at least in sections from the circular shape, and a first clear width (54) of the receiving opening (48) corresponding to the outside diameter of the hinge pin (34) such that flexible and substantially play-free connection of the two hinge parts (24, 26) is guaranteed, and in this way it is ensured, when the closure device (10) is closed, that the swivelling part (16) rests tightly against the fixed part (12), and a second clear width (56) extending at right angles to the first clear width (54) having an excess with respect to the outside diameter of the hinge pin (34), but the play that occurs as a result when the closure device (10) is closed being ineffectual because the swivelling part (16) is kept in tight contact with the fixed part (12).

2. The hinge (1) according to Claim 1, **characterised in that** the receiving opening (48) of the second hinge part (26) that can be affixed to the swivelling part (16) of the closure device has at least in sections a closed edge line in cross-section.

3. The hinge (1) according to Claim 1 or any of the preceding claims, **characterised in that** the peripheral surface of the hinge pin (34) has at least in sections a cross-sectional shape that deviates from the circular shape.

4. The hinge (1) according to Claim 1 or any of the preceding claims, **characterised in that** at least one of the two hinge parts (24, 26) has in one piece a head section (28, 42, 44) that comprises the receiving opening (32, 48) for the hinge pin (34) and a foot section (30, 46) by means of which the hinge part (24, 26) can be inserted into a groove (50, 52) of a profile frame of the part (12, 16) of the closure device (10) assigned to the hinge part (24, 26).

5. The hinge (1) according to Claim 4, **characterised in that** the hinge part (24, 26) comprises openings (36, 38) that pass through the head section (28, 42, 44) and the foot section (30, 46) for the passage of fastening means, by means of which the hinge part (24, 26) can be affixed to the assigned part (12, 16) of the closure device (10).

6. The hinge (1) according to Claim 1 or any of the preceding claims, **characterised in that** one of the two hinge parts (24, 26) comprises in one piece two head sections (42, 44) spaced apart from one another in the direction of the axis of rotation (14) and which each have a receiving opening (48) for the hinge pin (34).

7. A closure device (10) for at least partially closing a room opening, for example a window, a door or the like, that has a hinge (1) according to any of the preceding claims.

8. A closure device (10) according to Claim 7, **characterised in that** the hinge (1) is disposed in a position which is spaced apart from end points of an edge (18) formed by a part (12, 16) of the closure device (10).

9. The closure device (10) according to Claim 7 or 8, **characterised in that** the hinge (1) is disposed in the middle between two end points of an edge (18) formed by a part (12, 16) of the closure device (10).

## Revendications

1. Charnière (1) comme fermeture médiane d'un dispositif (10) de fermeture , pour fermer au moins en partie une baie , par exemple une fenêtre , une porte ou analogue , comprenant une première partie (24) de charnière , pouvant être fixée à une partie (12) fixe , du dispositif (10) de fermeture et une deuxième partie (26) de charnière, pouvant être fixée à une partie (16) du dispositif (10) de fermeture, pouvant pivoter autour d'un axe (14) de pivotement par rapport à la partie (12) fixe , les deux parties (24, 26) de charnière ayant chacune une ouverture (32 , 48) s'étendant dans la direction de l'axe (24) de pivotement, de réception d'une broche (34) de charnière , **caractérisée en ce que** l'ouverture de réception de la deuxième partie (26) de charnière et , le cas échéant , la surface de pourtour de la broche (34) de charnière a , au moins par segment , une forme de section transversale , par laquelle la charnière (1), lorsque le dispositif (10) de fermeture est dans 1 'état ouvert , a un jeu de montage pouvant être donné à l'avance entre les deux parties (24 , 26) de charnière, l'ouverture (48) de réception de la deuxième partie (26) de charnière , pouvant être fixée à la partie (16) pivotante du dispositif (10) de fermeture , ayant , au moins par segment , une forme de section transversale s'écartant de la forme circulaire , et un premier diamètre (54) intérieur de l'ouverture (48) de réception correspond au diamètre extérieur de la broche (34) de charnière, de manière à assurer une liaison articulée sensiblement sans jeu des deux parties (24 , 26) de la charnière et à assurer ainsi que , lorsque le dispositif (10) de fermeture est à 1 'état fermé , la partie (16) pivotante s'applique étroitement à la partie (12) fixe, et dans laquelle un deuxième diamètre (56) intérieur, s'étendant perpendiculairement au premier diamètre (54) intérieur, a une valeur supérieure au diamètre extérieur de la broche (34) de la charnière , mais le jeu ainsi créé est inefficace , lorsque le dispositif (10) de fermeture est à 1 'état fermé , puisque la partie (16) pivotante est maintenue en contact étroit sur la partie (12) fixe.

2. Charnière (1) suivant la revendication 1, **caractérisée en ce que** l'ouverture (48) de réception de la deuxième partie (26) de la charnière, pouvant être fixée à la partie (16) pivotante du dispositif (10) de fermeture , a , au moins par segment, dans une section transversale, une ligne de bord fermée.

3. Charnière (1) suivant la revendication 1 ou l'une des revendications précédentes , **caractérisée en ce que** la surface de pourtour de la broche (34) de la charnière a , au moins par segment , une forme de section transversale s 'écartant de la forme circulaire.

4. Charnière (1) suivant la revendication 1 ou l'une des revendications précédentes , **caractérisée en ce qu'**au moins l'une des deux parties (24 , 26) de charnière a , d 'une seule pièce, un segment (28 , 42 , 44) de tête ayant l'ouverture (32, 48) de réception de la broche (34) de la charnière , et un segment (30 , 46) de pied , au moyen duquel la partie (24 , 26) de la charnière peut être insérée dans une rainure (50 , 52) d'un cadre profilé de la partie , associée à la partie (24 , 26) de la charnière , du dispositif (10) de fermeture.

5. Charnière (1) suivant la revendication 4 , **caractérisée en ce que** la partie (24 , 26) de la charnière a des ouvertures (36 , 38) traversant le segment (28 , 42 , 44) de tête et le segment (30 , 46) de pied, pour le passage de moyens de fixation au moyen desquels la partie (24 , 26) de la charnière peut être fixée à la partie (12 , 16) associée du dispositif (10) de fermeture.

6. Charnière (1) suivant la revendication 1 ou l'une des revendications précédentes , **caractérisée en ce que** l'une des deux parties (24 , 26) de la charnière a , d'une seule pièce , deux segments (42 , 44) de tête , à distance l'un de l'autre, dans la direction de l'axe (14) de pivotement et ayant chacun une ouverture (48) de réception de la broche (34) de la charnière.

7. Dispositif (10) de fermeture pour la fermeture , au moins en partie , d'une baie , par exemple d'une fenêtre , d 'une porte ou analogue , ayant une charnière (1) suivant 1 'une des revendications précédentes.

8. Dispositif (10) de fermeture suivant la revendication 7, **caractérisé en ce que** la charnière (1) est mise en une position , à distance des points d'extrémité d'un bord (18) formé par une partie (12 , 16) du dispositif (10) de fermeture.

9. Dispositif (10) de fermeture suivant la revendication 7 ou 8 ,
**caractérisé en ce que** la charnière est mise au milieu entre deux points d'extrémité d'un bord (18) formé par une partie (12 , 16) du dispositif (10) de fermeture.
